# EUROPÄISCHE PATENTANMELDUNG

(11) **EP 1 950 843 A1**
(43) Veröffentlichungstag der Anmeldung: **30.07.2008**
(21) Anmeldenummer: 07024566.7
(22) Anmeldetag: 19.12.2007
(51) Int. Cl.: H01R 13/627

(54) **Steckverbindung mit Schieber**

(30) Priorität: 29.01.2007 DE 102007005198
(71) Anmelder: Yazaki Europe Ltd., Hemel Hempstead, Hertfortshire HP2 7AU (GB)
(72) Erfinder: Lutsch, Harald Michael, 34633 Ottrau (DE); Jelak, Josip, 48260 Krizevci (HR); Fretze, Boris, 10000 Zagred (HR); Hanzek, Mario, 42243 Marusevec (HR)
(74) Vertreter: Müller, Thomas Michael

(57) **Zusammenfassung**

Steckverbindung umfassend
- einen ersten Steckverbinder 1, der
- ein erstes Gehäuse 4 mit einem ersten Ende 5 und einem zweiten Ende 6 aufweist, wobei das erste Gehäuse 4 erste Aufnahmekammern 7 für erste Kontaktelemente 8 und zwei zweite Aufnahmekammern 11 für jeweils ein zweites Kontaktelement 12 aufweist und wobei das erste Gehäuse 4 erste Verriegelungsmittel 15 besitzt,
- einen Schieber 22 aufweist, der
- am ersten Gehäuse 4 richtungsmäßig vom ersten Ende 5 zum zweiten Ende 6 und umgekehrt begrenzt zwischen einer ersten Position und einer zweiten Position linear verstellbar ist,
- der jeweils eine Aufnahme 23 für einen von zwei zweiten Gegenkontaktelementen 26 besitzt, wobei die beiden zweiten Gegenkontaktelemente 26 elektrisch leitend miteinander verbunden sind,

- einen zweiten Steckverbinder 2, der
- ein zweites Gehäuse 34 mit zu den ersten Aufnahmekammern 7 korrespondierend angeordneten dritten Aufnahmekammern 40 für zu den ersten Kontaktelementen 8 passende erste Gegenkontaktelemente 36 aufweist,
- zweite Verriegelungsmittel 41 aufweist, die im verbundenen Zustand von erstem Steckverbinder 1 und zweitem Steckverbinder 2 mit den ersten Verriegelungsmitteln 15 in Eingriff sind,

wobei der Schieber 22 Haltemittel 28 aufweist, welche sich, so lange der erste Steckverbinder 1 und der zweite Steckverbinder 2 nicht verbunden und damit die ersten Verriegelungsmittel 15 und zweiten Verriegelungsmittel 41 nicht in Eingriff sind, gegen die ersten Verriegelungsmittel 15 abstützen und den Schieber 22 in der ersten Position halten und bei Eingriff der ersten Verriegelungsmittel 15 mit den zweiten Verriegelungsmitteln 41 freigeben, so dass der Schieber 22 in die zweite Position überführbar ist, in der die zweiten Kontaktelemente 12 und zweiten Gegenkontaktelemente 26 miteinander verbunden sind.

## Beschreibung

Die Erfindung betrifft eine Steckverbindung mit einem ersten Steckverbinder und einem zweiten Steckverbinder, die jeweils erste Kontaktelemente bzw. erste Gegenkontaktelemente aufnehmen, die miteinander verbunden werden, wenn die beiden Steckverbinder miteinander verbunden werden. Dem ersten Steckverbinder ist zusätzlich ein linear verstellbarer Schieber zugeordnet, der in eine den vollständigen Verbindungszustand kennzeichnende Position überführbar ist, nachdem die beiden Steckverbinder eine vollständige Verbindungsposition zueinander eingenommen haben und einen Signalstromkreis schließt, über den das Erreichen der Position angezeigt wird.

### Stand der Technik

Die DE 10 2004 057 093 B3 beschreibt eine Steckverbindung mit einem ersten Steckverbinder, der ein erstes Gehäuse mit einem ersten Ende und einem zweiten Ende aufweist. Das erste Gehäuse umfasst erste Aufnahmekammern für erste Kontaktelemente und zweite Aufnahmekammern für jeweils ein zweites Kontaktelement, die einem Schieber zugeordnet sind. Der Schieber ist am ersten Gehäuse richtungsmäßig vom ersten Ende zum zweiten Ende und umgekehrt begrenzt zwischen einer ersten Position und einer zweiten Position linear verstellbar. Es ist ein zweiter Steckverbinder vorgesehen, der mit dem ersten Steckverbinder verbindbar ist und ein zweites Gehäuse umfasst, in dem mit zu den ersten Aufnahmekammern korrespondierend angeordnete dritte Aufnahmekammern vorgesehen sind. In diesen dritten Aufnahmekammern sind zu den ersten Kontaktelementen passende erste Gegenkontaktelemente aufgenommen.

Ferner weist das zweite Gehäuse getrennt von dem Bereich, in dem die dritten Aufnahmekammern für die ersten Gegenkontaktelemente angeordnet sind, Aufnahmekammern auf, in denen zweite Gegenkontaktelemente angeordnet sind, die zu dem Schieber zugeordneten zweiten Kontaktelementen passend ausgebildet sind. Sowohl die zweiten Kontaktelemente als auch die zweiten Gegenkontaktelemente sind jeweils mit Signalleitungen verbunden. Beim Verbinden der beiden Steckverbinder werden Verriegelungsmittel am ersten Gehäuse des ersten Steckverbinders zu zweiten Verriegelungsmitteln am zweiten Gehäuse des zweiten Steckverbinders in Eingriff gebracht. Hierdurch wird der Schieber freigegeben und sodann können die zweiten Kontaktelemente des Schiebers mit den zweiten Gegenkontaktelementen am zweiten Steckverbinder in elektrisch leitende Verbindung treten, wodurch der Signalstromkreis geschlossen wird. Durch entsprechende Steuerung kann der Verbindungszustand angezeigt bzw. dazu benutzt werden, dass die Hauptstromkreise für die mit den ersten Kontaktelementen und ersten Gegenkontaktelementen verbundenen Leitungen geschlossen werden.

Der Nachteil bei dieser Ausführungsform ist, dass sowohl dem ersten Steckverbinder Kontaktelemente am Schieber zugeordnet werden müssen, die zu dem Signalstromkreis gehören als auch zusätzlich noch am zweiten Steckverbinder die Gegenkontaktelemente für den Signalstromkreis vorhanden sein müssen. Dies bedeutet, dass in vielen Fällen vorhandene Schnittstellen an Geräten oder Ausrüstungsteilen, beispielsweise eines Kraftfahrzeuges, in Form von zweiten Steckverbindern nicht genutzt werden können, da diese solche Anschlussmöglichkeiten für Gegenkontaktelemente nicht aufweisen.

Aufgabe der vorliegenden Erfindung ist es daher, eine Steckverbindung zu schaffen, bei der der zweite Steckverbinder lediglich die Kontaktelemente und Anschlussmöglichkeiten aufweisen muss, die für die Hauptstromkreise erforderlich sind und darüber hinaus nur die Verriegelungsmittel aufweist, die mit entsprechenden Verriegelungsmitteln am ersten Steckverbinder zusammenarbeiten und den ersten Steckverbinder mit dem zweiten Steckverbinder im verbundenen Zustand verriegeln.

Gelöst wird diese Aufgabe erfindungsgemäß durch eine Steckverbindung umfassend
- einen ersten Steckverbinder, der
   - ein erstes Gehäuse mit einem ersten Ende und einem zweiten Ende aufweist,
      wobei das erste Gehäuse erste Aufnahmekammern für erste Kontaktelemente und zwei zweite Aufnahmekammern für jeweils ein zweites Kontaktelement aufweist und wobei das erste Gehäuse erste Verriegelungsmittel besitzt,
   - einen Schieber aufweist, der
      - am ersten Gehäuse richtungsmäßig vom ersten Ende zum zweiten Ende und umgekehrt begrenzt zwischen einer ersten Position und einer zweiten Position linear verstellbar ist,
      - der jeweils eine Aufnahme für einen von zwei zweiten Gegenkontaktelementen besitzt, wobei die beiden zweiten Gegenkontaktelemente elektrisch leitend miteinander verbunden sind,
- einen zweiten Steckverbinder, der
   - ein zweites Gehäuse mit zu den ersten Aufnahmekammern korrespondierend angeordneten dritten Aufnahmekammern für zu den ersten Kontaktelementen passende erste Gegenkontaktelemente aufweist,
   - zweite Verriegelungsmittel aufweist, die im verbundenen Zustand von erstem Steckverbinder und zweitem Steckverbinder mit den ersten Verriegelungsmitteln in Eingriff sind,
wobei der Schieber Haltemittel aufweist, welche sich, so lange der erste Steckverbinder und der zweite Steckverbinder nicht verbunden und damit die ersten Verriegelungsmittel und zweiten Verriegelungsmittel nicht in Eingriff sind, gegen die ersten Verriegelungsmittel abstützen und den Schieber in der ersten Position halten und bei Eingriff der ersten Verriegelungsmittel mit den zweiten Verriegelungsmitteln freigeben, so dass der Schieber in die zweite Position überführbar ist, in der die zweiten Kontaktelemente und zweiten Gegenkontaktelemente miteinander verbunden sind.

Von Vorteil bei dieser Ausbildung ist, dass sämtliche Mittel, die dazu erforderlich sind, den Signalstromkreis schließen zu können, wenn die beiden Steckverbinder miteinander verbunden sind, nur einem Steckverbinder, nämlich dem ersten Steckverbinder, zugeordnet sein müssen, der üblicherweise an einem Kabelstrang angeordnet ist. Es ist vorteilhaft, dass beispielsweise genormte Schnittstellen nicht geändert zu werden brauchen, d.h. die Steckverbinder, die üblicherweise mit einem Gerät oder Ausrüstungsteil eines Kraftfahrzeuges verbunden sind. Dies bedeutet, dass selbst bei identischer Ausbildung solcher zweiter Steckverbinder diesen je nach Erfordernis unterschiedlich ausgestaltete erste Steckverbinder zugeordnet werden können, beispielsweise solche, die nur eine Verriegelung mit dem zweiten Steckverbinder erfordern oder solche, die, wenn sie versteckt angeordnet sind, hinsichtlich ihres Verbindungszustandes aus der Ferner überprüfbar sind, oder aber hohe Ströme führen, die zusätzlich mit den Mitteln, die eine Aktivierung erst erlauben, wenn die Stecker verbunden sind, versehen sein können, wie sie nach der Erfindung vorgesehen sind. Diese sind durch den Schieber mit den Mitteln, mit denen der Steuerstromkreis geschlossen wird, dargestellt. Dies gibt eine erhöhte Sicherheit für alle Steckverbindungen, bei denen es aus Sicherheitsgründen oder sonstigen Gründen erforderlich ist, dass Verbinden der ersten Kontaktelemente und Gegenkontaktelemente zunächst durchzuführen und zeitlich versetzt erst die zweiten Kontaktelemente und zweiten Gegenkontaktelemente zu verbinden, die dem Steuerkreis zugeordnet sind. Die Haltemittel am Schieber sorgen in Verbindung mit den ersten Verriegelungsmittel am ersten Steckverbinder dafür, dass eine Überführung des Schiebers in eine den Steuerkreis schließende Position erst möglich ist, wenn die ersten Verriegelungsmittel mit den zweiten Verriegelungsmitteln verriegelt werden, d.h. in Eingriff gebracht werden bzw. in Eingriff gebracht sind, wodurch angezeigt wird, dass die beiden Steckverbinder ihre endgültige Verbindungsposition eingenommen haben. Erst dann wird der Schieber freigegeben und kann in seine zweite Position überführt werden.

Vorzugsweise sind die zweiten Verriegelungsmittel an dem zweiten Steckverbinder durch einen Vorsprung am zweiten Gehäuse dargestellt. Der Vorsprung weist eine zweite Riegelfläche und eine Auflauffläche auf. Bevorzugt ist vorgesehen, dass die ersten Verriegelungsmittel durch einen sich richtungsmäßig vom ersten Ende zum zweiten Ende erstreckenden elastisch verformbaren ersten Riegelarm dargestellt sind, der in Richtung zum ersten Ende mit dem ersten Gehäuse einstückig verbunden ist und in Richtung zum zweiten Ende ein freies Ende bildet, an dem erste Eingriffsmittel vorhanden sind, die den die zweiten Verriegelungsmittel darstellenden Vorsprung am zweiten Gehäuse im verbundenen Zustand hintergreifen. Dabei weist der erste Riegelarm vorzugsweise zwei parallele Armabschnitte auf, die am freien Ende durch eine Traverse miteinander verbunden sind. Diese bildet die ersten Eingriffsmittel, wobei die ersten Eingriffsmittel auch eine erste Riegelfläche umfassen, die sich an der Traverse befindet. Diese erste Riegelfläche setzt sich hinter die zweite Riegefläche des Vorsprunges, so dass der Riegelarm festgehalten wird und damit das erste Gehäuse zum zweiten Gehäuse festgesetzt wird.

Günstig ist, wenn die Haltemittel durch einen elastisch verformbaren zweiten Riegelarm dargestellt sind, der einstückig am Schieber ansetzt und eine Stützfläche aufweist, die Teil einer Nase ist und mit der der zweite Riegelarm sich gegen die erste Riegelfläche abstützt, solange die Traverse des ersten Riegelarms den Vorsprung am zweiten Gehäuse nicht passiert hat. Vorzugsweise ist der zweite Riegelarm zwischen den beiden parallelen Armabschnitten des ersten Riegelarmes angeordnet.

In Ausgestaltung ist vorgesehen, dass die Nase bei Bewegen des Schiebers von der ersten Position in die zweiten Position gegen die Auflauffläche des Vorsprungs läuft, so dass der zweite Riegelarm eine Auslenkung erfährt und die Nase über den Vorsprung in eine die Traverse hintergreifende Position überführbar ist. Über den Vorsprung wird darüber hinaus der Schieber in seiner zweiten Position festgesetzt. Ferner dient der zweite Riegelarm auch dazu, den ersten Riegelarm in der Eingriffsposition zum Vorsprung festzusetzen.

Günstig ist, wenn die zweiten Aufnahmekammern des ersten Gehäuses getrennt von den ersten Aufnahmekammern in zwei parallelen Ansätzen angeordnet sind, die einstückig mit dem ersten Gehäuse ausgeführt sind und von diesem sich von einem verbundenen Ende richtungsmäßig zum ersten Ende hin erstrecken und wenn die am Schieber vorgesehenen Aufnahmen Teil rohrförmiger Abschnitte sind, mit denen sie auf den Ansätzen geführt sind. Zusätzlich hierzu können aber auch das erste Gehäuse und der Schieber Führungsmittel aufweisen, an denen der Schieber linear verstellbar geführt ist.

Vorzugsweise dient der erste Steckverbinder zur Verbindung mit einem Kabelstrang, während der zweite Steckverbinder einem anzuschließenden elektrisch betriebenen Gerät oder Ausrüstungsteil zugeordnet ist, das über den Kabelstrang angeschlossen werden soll.

Ein bevorzugtes Anwendungsgebiet für Steckverbindungen gemäß der Erfindung sind Kraftfahrzeuge.

Ein bevorzugtes Ausführungsbeispiel der Erfindung ist in der Zeichnung schematisch dargestellt.

Es zeigt
- Figur 1: die beiden Steckverbinder im verbundenen Zustand auf einer Achse ausgerichtet, wobei sich der Schieber am ersten Steckverbinder in einer ersten Position befindet,
- Figur 2: eine perspektivische Darstellung des ersten Steckverbinders alleine,
- Figur 3: einen Schnitt, der eine Sicht auf die ersten Verriegelungsmittel am ersten Steckverbindergehäuse freigibt,
- Figur 4: einen Längsschnitt durch den ersten Steckverbinder, der eine Sicht auf die gegenseitige Abstützung des zweiten Riegelarmes des Schiebers in seiner ersten Position am ersten Riegelarm freigibt,
- Figur 5: einen weiteren Längsschnitt durch den ersten Steckverbinder, der die Sicht auf die Anordnung der zweiten Kontaktelemente und zweiten Gegenkontaktelemente freigibt,
- Figur 6: den Schieber als Einzelteil,
- Figur 7: einen Längsschnitt durch den zweiten Steckverbinder,
- Figur 8: einen verbundenen Zustand der beiden Steckverbinder entsprechend Figur 1, jedoch im Längsschnitt, wobei sich der Schieber noch in der ersten Position befindet, die beiden Steckverbinder jedoch bereits miteinander verbunden und deren Verriegelungsmittel in Eingriff sind, und
- Figur 9: einen Längsschnitt entsprechend Figur 8, wobei jedoch der Schieber in die zweite Position überführt ist.

Figur 1 zeigt den ersten Steckverbinder 1 und den zweiten Steckverbinder 2 auf der Achse 3 zentriert, doch im unverbundenen Zustand. Dabei befindet sich der Schieber 22 in der ersten Position, in der er dem ersten Ende 5 des ersten Gehäuses 4 des ersten Steckverbinders 1 angenähert ist. Für das Verbinden werden die beiden Steckverbinder 1, 2 entlang der Achse 3 aufeinander zu bewegt. Dabei taucht ein Abschnitt des ersten Steckverbinders 1, in dem erste Kontaktelemente angeordnet sind, in einen Aufnahmeraum des zweiten Steckverbinders 2, in dem sich die entsprechenden ersten Gegenkontaktelemente befinden, ein, wobei die ersten Kontaktelemente und ersten Gegenkontaktelemente elektrisch leitend miteinander verbunden werden. Dabei werden auch die beiden Gehäuse bei Erreichen ihrer Endposition miteinander verriegelt. Die Mittel, die hierzu dienen, werden nachfolgend anhand der Zeichnungsfiguren 2 bis 9 näher beschrieben.

Zunächst werden der erste Steckverbinder 1 und dessen Bestandteile anhand der Zeichnungsfiguren 2 bis 6 näher beschrieben.

Der erste Steckverbinder 1 umfasst ein erstes Gehäuse 4, das ein erstes Ende 5 und ein zweites Ende 6 aufweist.

Das erste Gehäuse 4 weist einen inneren, vom äußeren Abschnitt getrennten Gehäuseabschnitt auf, in dem sich erste Aufnahmekammern 7 befinden, die vom zweiten Ende 6 aus zugänglich sind und in denen erste Kontaktelemente 8 (nicht dargestellt) aufgenommen sind.

Zwischen dem äußeren Abschnitt und dem inneren Abschnitt des ersten Gehäuses 4 befindet sich ein Freiraum.

Außen sind an das erste Gehäuse 4 zwei Ansätze 9 angeformt, welche mit dem ersten Gehäuse 4 an ihrem verbundenen Ende 10 einstückig ausgeführt sind. Diese erstrecken sich parallel zur Achse 3. In jedem Ansatz 9 befindet sich eine zweite Aufnahmekammer 11, die zu dem ersten Ende 5 hin offen ist. Zum zweiten Ende 6 hin können in die in den verbundenen Enden 10 vorgesehenen Bohrungen, die mit den zweiten Aufnahmekammern 11 in Verbindung stehen, Anschlusskabel eingeführt werden, nämlich ein erstes Kabel 13 bzw. zweites Kabel 14. Diese Kabel 13, 14 gehören zu einem Steuerkreis und sind jeweils an ihren Enden mit in den zweiten Aufnahmekammern 11 angeordneten zweiten Kontaktelementen 12 elektrisch leitend verbunden.

Wie insbesondere aus Figur 3 ersichtlich, ist dem ersten Gehäuse 4 ein erster Riegelarm 15 angeformt, der erste Verriegelungsmittel bildet. Dieser erste Riegelarm 15 hat zwei parallele Armabschnitte 18, die in Richtung zum ersten Ende 5 hin ein mit dem ersten Gehäuse 4 verbundenes Ende 17 aufweisen. In Richtung zum zweiten Ende 6 weist der erste Riegelarm 15 ein freies Ende 16 auf. An diesem freien Ende 16 sind die beiden Armabschnitte 18 durch eine Traverse 19 miteinander verbunden. Somit befindet sich zwischen den beiden Armabschnitten 18 und der Traverse 19 ein Durchbruch 20 im ersten Riegelarm 15. Ferner weist der erste Riegelarm 15 einen Betätigungsabschnitt 33 auf. In Richtung zum ersten Ende 5 hinweisend besitzt die Traverse 19 eine erste Riegelfläche 21.

Dem ersten Steckverbinder 1 ist ein Schieber 22 zugeordnet, der zwei parallel beabstandete rohrförmige Abschnitte 24 aufweist, die durch einen Brückenabschnitt 25 miteinander verbunden sind. In den beiden rohrförmigen Abschnitten 24 sind Aufnahmen 23 vorgesehen, in denen jeweils ein zweites Gegenkontaktelement 26 aufgenommen ist, das zum zweiten Kontaktelement 12 in den Ansätzen 9 passend ausgebildet ist. Die beiden zweiten Gegenkontaktelemente 26 sind durch eine elektrisch leitende Verbindung 27, die durch den Brückenabschnitt 25 hindurch verläuft, miteinander verbunden.

Die beiden rohrförmigen Abschnitte 24 sind auf den beiden Ansätzen 9 linear verstellbar geführt, und zwar richtungsmäßig zwischen einer dem ersten Ende 5 angenäherten ersten Position und einer dazu weiter in Richtung zum zweiten Ende 6 verschobenen zweiten Position. Richtungsmäßig ist also der Schieber 22 zwischen dem ersten Ende 5 und dem zweiten Ende 6 begrenzt verstellbar.

Dem Schieber 22 ist als Haltemittel ein zweiter Riegelarm 28 zugeordnet, der einstückig mit dem Brückenabschnitt 25 des Schiebers 22 ausgebildet ist und sich mittig zwischen den beiden rohrförmigen Abschnitten 24 erstreckt, und zwar ausgehend vom Brückenabschnitt 25 in Richtung vom ersten Ende 5 weg zum zweiten Ende 6 hin. An dem dem Brückenabschnitt 25 entfernten freien Ende ist der zweite Riegelarm 28 mit einer Nase 30 versehen, an der sich eine Stützfläche 29 befindet. Die Stützfläche 29 wirkt mit der ersten Riegelfläche 21 an der Traverse 19 des ersten Riegelarms 15 zusammen. Zusätzlich ist der Schieber 22 an ersten Führungsmitteln 31 des ersten Gehäuses 4 über zweite Führungsmittel 32 am Schieber 22 (sh. Figur 6) geführt. Der zweite Riegelarm 28 ist zwischen den beiden Armabschnitten 18 des ersten Riegelarms 15 angeordnet.

In der in den Figuren 2 bis 5 dargestellten Position befindet sich der Schieber 22 in der dem ersten Ende 5 angenäherten Position, wobei sich sein zweiter Riegelarm 28 mit seiner Stützfläche 29 gegen die erste Riegelfläche 21 an der Traverse 19 des ersten Riegelarmes 15 abstützt und hierdurch in dieser ersten Position gehalten wird.

In dieser ersten Position sind die zweiten Kontaktelemente 12 noch von den zweiten Gegenkontaktelementen 26, die sich jeweils in einer Aufnahme 23 befinden, getrennt, wie insbesondere aus Figur 5 ersichtlich.

Aus Figur 6 ist der Schieber 22 als Einzelteil mit seinen beiden rohrförmigen Abschnitten 24 und dem diese verbindenden Brückenabschnitt 25 erkennbar. Es sind die Aufnahmen 23 für die Aufnahme der zweiten Gegenkontaktelemente 26 (sh. Figur 3) ersichtlich. Ferner ist erkennbar, dass der zweite Riegelarm 28 sich vom Brückenabschnitt 25 aus erstreckt und an seinem Ende die Nase 30 trägt, an der sich die Stützfläche 29 befindet. Ferner sind die sich in etwa parallel zum zweiten Riegelarm 28 erstreckenden zweiten Führungsmittel 32 erkennbar.

Der zweite Riegelarm 28 ist elastisch verformbar. Ebenso ist auch der erste Riegelarm 15 elastisch verformbar, so dass sich sein freies Ende 16 mehr oder weniger der Außenfläche des ersten Gehäuses 4 annähern kann, jedoch immer selbsttätig eine entspannte Lage einnimmt, die, wie nachfolgend noch beschrieben wird, einer Eingriffsposition zu zweiten Verriegelungsmitteln am zweiten Steckverbinder entspricht.

Der in Figur 7 im Längsschnitt dargestellte zweite Steckverbinder 2 umfasst ein zweites Gehäuse 34 mit einem Aufnahmeraum 35, in dem sich erste Gegenkontaktelemente 36 befinden, die passend zu den ersten Kontaktelementen 8 des ersten Steckverbinders 1 ausgebildet und ausgerichtet sind und mit diesen beim Verbinden des ersten Steckverbinders 1 mit dem zweiten Steckverbinder 2 in eine elektrisch leitende Verbindung treten.

Der Aufnahmeraum 35 ist von einen Mantelabschnitt 38 umschlossen, an dessen Außenfläche sich ein Tunnelabschnitt 39 befindet, der sich parallel zur Achse 3 gemäß Figur 1 erstreckt. Für das Verbinden des ersten Steckverbinders 1 mit dem zweiten Steckverbinder 2 ist das offene Ende 37 des zweiten Steckverbinders 2 dem zweiten Ende 6 des ersten Steckverbinders 1 zugewandt.

Der Tunnelabschnitt 39 ist in Richtung der Achse 3 offen. Er trägt an seinem Deckenabschnitt einen auf den Metallabschnitt 38 vorstehenden Vorsprung 41, der die zweiten Verriegelungsmittel bildet und der ausgehend von dem offenen Ende 37 eine Auflauffläche 43 besitzt, die in einer dazu annähernd rechtwinklig verlaufenden und von dem Mantelabschnitt 38 weg verlaufenden zweiten Riegelfläche 42 endet. Die ersten Gegenkontaktelemente 36 sind in dritten Aufnahmekammern 40 des zweiten Gehäuses 34 angeordnet.

Das Verbinden der beiden Steckverbinder wird nachfolgend anhand der beiden Zeichnungsfiguren 8 und 9 näher beschrieben. Zunächst werden die beiden Steckverbinder 1, 2 aufeinander zu bewegt, wobei ein Abschnitt des ersten Steckverbinders 1 in das offene Ende 37 des zweiten Steckverbinders 2 und damit in dessen Aufnahmeraum 35 eingeführt wird. Dabei treten die ersten Kontaktelemente 12 und die ersten Gegenkontaktelemente 36 miteinander in elektrisch leitende Verbindung. Gleichzeitig nähert sich der erste Riegelarm 15 mit seiner Traverse 19 dem Vorsprung 41 an. Beim Verbinden gelangt die Traverse 19 auf die Auflauffläche 43 und der erste Riegelarm 15 wird in Richtung auf die Außenfläche des Mantelabschnitts 38 zu bewegt. Der erste Riegelarm 15 taucht dabei in den Tunnelabschnitt 39 ein. Der Traverse 19 nachfolgend gelangt beim weiteren Zusammenstecken der beiden Steckverbinder 1, 2 auch die Nase 30 des zweiten Riegelarms des Schiebers 22 auf die Auflauffläche 43. Damit ist der in Figur 8 dargestellte Verbindungszustand erreicht.

Sobald der erste Riegelarm 15 eine Position erreicht hat, bei der die Traverse 19 den Vorsprung 41 passiert hat, kann der erste Riegelarm 15 wieder seine entspannte Normalposition einnehmen, wodurch die sich an der Traverse 19 befindende erste Riegelfläche 21 hinter den Vorsprung 41 setzt, so dass die erste Riegelfläche 21 der sich am Vorsprung 41 befindlichen zweiten Riegefläche 42 gegenübersteht. Hierdurch sind die beiden Gehäuse 4, 34 miteinander verriegelt. Weil gleichzeitig auch der zweite Riegelarm 28 durch Auflaufen auf die Auflauffläche 43 ausgelenkt wurde, kann bei schiebendem Einwirken von Hand auf den Schieber 22 vom ersten Ende 5 weg in Richtung zum zweiten Ende 6 der Schieber 22 seine erste Position verlassen und in die zweite Position überführt werden. Dabei gelangt die Nase 30 des zweiten Riegelarmes 28 sowohl über den Vorsprung 41 als auch über die sich unmittelbar dahinter befindliche Traverse 19 des ersten Riegelarmes 15 hinweg und setzt sich hinter die Traverse 19, wobei sich der zweite Riegelarm 28 entspannt, d.h. seine Ausgangsstellung wieder einnimmt. Hierdurch wird der Schieber 22 in der zweiten Position, in der er dem zweiten Ende 6 angenähert ist, durch die Nase 30 an der Traverse 19 festgesetzt. Damit ist der in Figur 9 dargestellte Verbindungszustand erreicht. Dabei ist der Betätigungsabschnitt 33 des ersten Riegelarms 15 vom Brückenabschnitt 25 abgedeckt und kann nicht unabsichtlich betätigt werden.

Bei dieser Bewegung werden die zweiten Kontaktelemente 12, die sich in den Ansätzen 9 befinden, elektrisch leitend mit den untereinander über die elektrische Verbindung 22 elektrisch leitend verbundenen zweiten Gegenkontaktelementen 26 verbunden, so dass der Steuerstromkreis mit den zunächst voneinander getrennten Kabeln 13, 14 geschlossen wird. Das Schließen dieses Steuerstromkreises kann genutzt werden, um beispielsweise eine Steuerfunktion auszulösen, die eine Strombeaufschlagung der beiden durch Verbinden der ersten Kontaktelemente 8 mit den ersten Gegenkontaktelementen 36 geschlossenen Stromkreise ermöglichen. Zum Lösen der Verbindung der beiden Steckverbinder 1,2 muss zunächst der Schieber 22 von Hand in die erste Position, in der er sich dem ersten Ende 5 angenähert befindet, zurückbewegt werden. Dann kann auf den Betätigungsabschnitt 33 am ersten Riegelarm 15 von Hand drückend eingewirkt werden, durch die Traverse 19 mit der ersten Riegelfläche 21 in einen Bereich außerhalb der zweiten Riegefläche 42 des Vorsprungs 41 gelangt und die Steckverbinder 1, 2 auseinander gezogen werden können. Es wird also zunächst der Steuerstromkreis getrennt, was eine Abschaltung des Hauptstromkreises zur Folge haben kann, so dass die Trennung der beiden Steckverbinder 1, 2, stromlos erfolgt.

### Bezugszeichenliste

- 1: erster Steckverbinder
- 2: zweiter Steckverbinder
- 3: Achse
- 4: erstes Gehäuse
- 5: erstes Ende
- 6: zweites Ende
- 7: erste Aufnahmekammer
- 8: erstes Kontaktelement
- 9: Ansatz
- 10: verbundenes Ende
- 11: zweite Aufnahmekammer
- 12: zweites Kontaktelement
- 13: erstes Kabel
- 14: zweites Kabel
- 15: erster Riegelarm / erste Verriegelungsmittel
- 16: freies Ende
- 17: verbundenes Ende
- 18: Armabschnitt
- 19: Traverse
- 20: Durchbruch
- 21: erste Riegelfläche
- 22: Schieber
- 23: Aufnahme
- 24: rohrförmiger Abschnitt
- 25: Brückenabschnitt
- 26: zweites Gegenkontaktelement
- 27: elektrische Verbindung
- 28: zweiter Riegelarm
- 29: Stützfläche
- 30: Nase
- 31: erste Führungsmittel am ersten Gehäuse
- 32: zweite Führungsmittel am Schieber
- 33: Betätigungsabschnitt
- 34: zweites Gehäuse
- 35: Aufnahmeraum
- 36: erste Gegenkontaktelemente
- 37: offenes Ende
- 38: Mantelabschnitt
- 39: Tunnelabschnitt
- 40: dritte Aufnahmekammer
- 41: Vorsprung / zweite Verriegelungsmittel
- 42: zweite Riegelfläche
- 43: Auflauffläche

## Patentansprüche

1. Steckverbindung umfassend
- einen ersten Steckverbinder (1), der
- ein erstes Gehäuse (4) mit einem ersten Ende (5) und einem zweiten Ende (6) aufweist, wobei das erste Gehäuse (4) erste Aufnahmekammern (7) für erste Kontaktelemente (8) und zwei zweite Aufnahmekammern (11) für jeweils ein zweites Kontaktelement (12) aufweist und wobei das erste Gehäuse (4) erste Verriegelungsmittel (15) besitzt,
- einen Schieber (22) aufweist, der
- am ersten Gehäuse (4) richtungsmäßig vom ersten Ende (5) zum zweiten Ende (6) und umgekehrt begrenzt zwischen einer ersten Position und einer zweiten Position linear verstellbar ist,
- der jeweils eine Aufnahme (23) für einen von zwei zweiten Gegenkontaktelementen (26) besitzt, wobei die beiden zweiten Gegenkontaktelemente (26) elektrisch leitend miteinander verbunden sind,
- einen zweiten Steckverbinder (2), der
- ein zweites Gehäuse (34) mit zu den ersten Aufnahmekammern (7) korrespondierend angeordneten dritten Aufnahmekammern (40) für zu den ersten Kontaktelementen (8) passende erste Gegenkontaktelemente (36) aufweist,
- zweite Verriegelungsmittel (41) aufweist, die im verbundenen Zustand von erstem Steckverbinder (1) und zweitem Steckverbinder (2) mit den ersten Verriegelungsmitteln (15) in Eingriff sind,
wobei der Schieber (22) Haltemittel (28) aufweist, welche sich, solange der erste Steckverbinder (1) und der zweite Steckverbinder (2) nicht verbunden und damit die ersten Verriegelungsmittel (15) und zweiten Verriegelungsmittel (41) nicht in Eingriff sind, gegen die ersten Verriegelungsmittel (15) abstützen und den Schieber (22) in der ersten Position halten und bei Eingriff der ersten Verriegelungsmittel (15) mit den zweiten Verriegelungsmitteln (41) freigeben, so dass der Schieber (22) in die zweite Position überführbar ist, in der die zweiten Kontaktelemente (12) und zweiten Gegenkontaktelemente (26) miteinander verbunden sind.

2. Steckverbindung nach Anspruch 1,
**dadurch gekennzeichnet,**
**dass** die zweiten Verriegelungsmittel durch einen Vorsprung (41) am zweiten Gehäuse (34) dargestellt sind, der eine zweite Riegelfläche (42) und eine Auflauffläche (43) aufweist.

3. Steckverbindung nach einem der Ansprüche 1 oder 2,
**dadurch gekennzeichnet,**
**dass** die ersten Verriegelungsmittel durch einen sich richtungsmäßig vom ersten Ende (5) zum zweiten Ende (6) erstreckenden elastisch verformbaren ersten Riegelarm (15) dargestellt sind, der in Richtung zum ersten Ende (5) mit dem ersten Gehäuse (4) einstückig verbunden ist und in Richtung zum zweiten Ende (6) ein freies Ende (16) bildet, an dem erste Eingriffsmittel (19, 21) vorhanden sind, die den die zweiten Verriegelungsmittel darstellenden Vorsprung (41) am zweiten Gehäuse (34) im verbundenen Zustand hintergreifen.

4. Steckverbindung nach Anspruch 3,
**dadurch gekennzeichnet,**
**dass** der erste Riegelarm (15) zwei parallele Armabschnitte (18) umfasst, die am freien Ende (16) durch eine Traverse (19) verbunden sind, welche die ersten Eingriffsmittel bildet, die eine erste Riegelfläche (21) umfassen.

5. Steckverbindung nach einem der Ansprüche 1 oder 3,
**dadurch gekennzeichnet,**
**dass** die Haltemittel durch einen elastisch verformbaren zweiten Riegelarm (28) dargestellt sind, der einstückig am Schieber (22) ansetzt und eine Stützfläche (29) aufweist, die Teil einer Nase (30) ist und mit der der zweite Riegelarm (28) sich gegen die erste Riegelfläche (21) abstützt.

6. Steckverbindung nach Anspruch 5,
**dadurch gekennzeichnet,**
**dass** die Nase (30) bei Bewegen des Schiebers (22) von der ersten Position in die zweite Position gegen die Auflauffläche (43) des Vorsprungs (41) läuft und **dadurch** der zweite Riegelarm (28) eine Auslenkung erfährt und die Nase (30) über den Vorsprung (41) in eine die Traverse (19) hintergreifende Position überführbar ist.

7. Steckverbindung nach Anspruch 1,
**dadurch gekennzeichnet,**
**dass** die zweiten Aufnahmekammern (11) des ersten Gehäuses (4) in zwei parallelen Ansätzen (9) angeordnet sind, die einstückig mit dem ersten Gehäuse (4) ausgeführt sind und von diesem sich von einem verbundenen Ende richtungsmäßig zum ersten Ende (10) hin erstrecken und dass die am Schieber (22) vorgesehenen Aufnahmen (23) Teil rohrförmiger Abschnitte (24) sind, mit denen sie auf den Ansätzen (9) geführt sind.

8. Steckverbindung nach Anspruch 1,
**dadurch gekennzeichnet,**
**dass** der erste Steckverbinder (1) zur Verbindung mit einem Kabelstrang dient und dass der zweite Steckverbinder (2) einem anzuschließenden elektrisch betriebenen Gerät oder Ausrüstungsteil zugeordnet ist.
